# EUROPÄISCHE PATENTSCHRIFT

(11) **EP 0 407 656 B1**
(45) Veröffentlichungstag und Bekanntmachung des Hinweises auf die Patenterteilung: **19.01.1994**
(21) Anmeldenummer: 89121113.8
(22) Anmeldetag: 15.11.1989
(51) Int. Cl.: B21G 3/12, B21G 3/32

(54) **Transportvorrichtung zum Überfuhren länglicher Werkstücke wie Drahtstücke und Verwendung einer solchen Vorrichtung in einer Drahtverarbeitenden Stiftpresse**
Transfer device for transferring elongated workpieces such as pieces of wire and the application of such a device in a wire-working machine for manufacturing pins
Dispositif de transfert pour le transport de pièces allongées, telles que des pièces en fils métalliques, et application d'un tel dispositif dans une machine de travail de fils métalliques pour la fabrication de pointes

(30) Priorität: 08.07.1989 DE 3922530
(43) Veröffentlichungstag der Anmeldung: 16.01.1991
(73) Patentinhaber: WAFIOS MASCHINENFABRIK GmbH & Co. KOMMANDITGESELLSCHAFT, D-72719 Reutlingen (DE)
(72) Erfinder: Lange, Gerhard, Dipl-Ing., D-7410 Reutlingen 1 (Württ) (DE)
(74) Vertreter: Wolff, Michael, Dipl.-Phys.

(56) Entgegenhaltungen:
- DD-A- 41 141
- DE-C- 49 164
- FR-A- 2 285 317
- US-A- 4 270 651
- US-A- 4 650 060
- US-A- 4 737 227
- PATENT ABSTRACTS OF JAPAN, Band 10, Nr. 33 (M-452)[2090], 8. Februar 1986;& JP-A-60 188 205 (CANON K.K.) 25-09-1985

## Beschreibung

Die Erfindung betrifft eine Transportvorrichtung gemäß Oberbegriff des Anspruches 1 oder 2.

Die DD-C-41 141 offenbart eine derartige Vorrichtung zum Heranführen von Nadeln, Drahtschäften und dergleichen an Bearbeitungswerkzeuge, insbesondere Schleif- und Polierwerkzeuge zur Beseitigung des beim Prägen und Lochen der öhrpartie entstandenen Prägegrates. Hierfür werden die Werkstücke quer zu ihrer Längsachse mittels eines elastischen umlaufenden Transportbandes bewegt, auf welchem in Abständen zwei oder mehrere Backen aufweisende elastische Klemmvorrichtungen festgenietet sind, die sich beim Umlenken des Transportbandes zur Aufnahme und Abgabe der Werkstücke selbsttätig öffnen und schließen und danach die Werkstücke festgespannt an den Werkzeugen vorbeiführen. Die Beschickung der Klemmvorrichtungen und deren Entleerung erfolgt mittels einer Zufuhr- bzw. einer Ausstoßeinrichtung. Damit die Werkstücke während der Zuführung in die Klemmvorrichtungen die richtige Arbeitslage beibehalten, sind zusätzlich Federelemente vorgesehen.

Mit dieser bekannten Vorrichtung können die zu bearbeitenden Werkstücke nur an den Bearbeitungswerkzeugen für den Schleif- bzw. Poliervorgang kontinuierlich vorbeibewegt werden, wobei das elastische Transportband durch den Bearbeitungsdruck der Werkzeuge auf die Werkstücke nachgibt. Ein positionsgenaues und schrittweises Heranführen der Teile ist somit nicht gegeben. Ferner müssen die Backen der Klemmvorrichtung in Form und Größe dem jeweiligen Werkstück angepaßt sein.

Der Erfindung liegt daher die Aufgabe zugrunde, eine möglichst universell einsetzbare Transportvorrichtung zu schaffen, mit der Drahtstücke, die innerhalb eines bestimmten, möglichst großen Durchmesser- und Längenbereichs liegen, mit einem und demselben Transportmittel intermittierend und schnell aufeinanderfolgend einer oder mehreren nebeneinander angeordneten Bearbeitungsstationen lage- und positionsgenau zugeführt werden können.

Diese Aufgabe wird ausgehend von einer Vorrichtung der eingangs genannten Art erfindungsgemäß durch die kennzeichnenden Merkmale des Anspruchs 1 oder 2 gelöst.

Die parallelen Trume zweier Zahnriemen können also so angeordnet sein, daß deren Verzahnung gegeneinander gerichtet ist, d.h. Zahn auf Zahn zeigt, die Riemen also spiegelbildlich zueinander umlaufen, oder es können die Zähne des einen bzw. anderen Trums etwas längsversetzt laufen, ggf. so, daß die Zähne des einen Trums über den Zahnlücken des anderen Trums liegen. Eine Alternative ist, daß beide Trume in paralleler Lage laufen, die gleichgerichteten Verzahnungen beider Trume also z.B. nach oben zeigen. (In allen vier Fällen sollte der senkrechte Riemenabstand einstellbar sein.) Die Zahnriemen werden so gegeneinander gelegt, daß die Drahtstücke von einer Zahnflanke zumindest eines Zahnriemens fest gegen den anderen Zahnriemen gespannt während des Transports gehalten werden.

Dank der vorgenannten Einbau-Alternativen für die Zahnriemen können mit einer Riemenart für sämtliche Drahtstück-Durchmesser, die innerhalb des Arbeitsbereichs einer Be- oder Verarbeitungsmaschine liegen, die länglichen Werkstücke lagegenau und schnell transportiert werden.

Durch diese Vorteile wird ermöglicht, daß die erfindungsgemäße Transportvorrichtung z.B. in einer Vorrichtung zur Herstellung von Präzisionsdrahtstiften mit exakt genauer Drahtstift-Kopfform und -größe, wie sie für die Weiterverwendung in automatisch arbeitenden Nagelgeräten für eine störungsfreie Funktion dieser Geräte benötigt werden, Verwendung finden kann. Ferner könnte sie auch Teil einer Vorrichtung zur Herstellung von Werkstücken sein, die Stauchvorgänge in mehreren Schritten, z.B. in Mehrstufenpressen, erfordern. Auch in diesem Verwendungsfall arbeitet die erfindungsgemäße Transportvorrichtung so exakt, daß die zu bearbeitenden Rohteile durch alle der nebeneinander angeordneten Verformungsstationen (je 1 Klemm- mit Staucheinrichtung) hindurch sicher und unverrückbar die Arbeitslage beibehalten. Die Vorrichtung kann also überall dort eingesetzt werden, wo es auf einen genauen schrittweisen Transportvorgang ankommt.

Gegenstand der Erfindung ist also auch die Verwendung einer erfindungsgemäßen Transportvorrichtung in einer drahtverarbeitenden Maschine zur Herstellung von bearbeiteten Drahtstiften, insbesondere Kopfnägeln.

Im folgenden wird die Erfindung anhand zweier durch die Zeichnung beispielhaft dargestellter bevorzugter Ausführungsformen der erfindungsgemäßen Vorrichtung und einer Variante im einzelnen erläutert. Es zeigen:
- Fig. 1: die erste Ausführungsform in Vorderansicht in teilweise abgebrochener Darstellung
- Fig. 2: eine Seitenansicht, teilweise geschnitten dargestellt, der ersten Ausführungsform
- Fig. 3: das Transportriemenpaar von Fig. 1, vergrößert, wobei die Teilfigur a dieses für einen kleineren Werkstückdurchmesser und Teilfigur b für einen größeren Werkstückdurchmesser zeigt
- Fig.4: das Transportriemenpaar von Fig. 3, jedoch anders arbeitend, ebenfalls für einen kleineren und größeren Werkstückdurchmesser gezeigt
- Fig. 5: das Transportriemenpaar von Fig. 3, in einer dritten Weise arbeitend, ebenfalls für einen kleineren und größeren Werkstückdurchmesser gezeigt
- Fig. 6: das Transportriemenpaar der Variante der ersten Ausführungsform, ebenfalls für einen kleineren und größeren Werkstückdurchmesser gezeigt
- Fig. 7: die zweite Ausführungsform in Draufsicht, in abgebrochener Darstellung

### Erste Ausführungsform und deren Variante

In Fig. 1 und 2 ist als Transportriemen das untere waagrechte Trum eines endlosen, oberen Zahnriemens (12) in einer oberen waagrechten Führung (14) mit seitlichen vertikalen Führungsflächen (16), die etwas niedriger sind als das Maß vom Zahngrund zum Riemenrücken gerechnet, und an einer der Riemenbreite entsprechenden oberen Führungsfläche (18) geführt. Die verzahnte Seite des oberen Zahnriemens (12) zeigt nach unten.

Die obere Führung (14) ist in zwei gleich ausgebildeten Haltern (20) fest eingeschraubt, die in Schlitzen höhenverstellbar sind. Die Halter (20) sind am Maschinenkörper (24) befestigt. Das gezeigte Trum des Zahnriemens (12) wird mittels mehrerer nicht gezeigter Zahn- und/oder glatt ausgebildeter Scheiben, die an einem Ende der Führung (14) und in der Nähe derselben angeordnet sind, nach oben umgelenkt. Ferner ist als zusätzlicher Transportriemen das obere waagrechte Trum eines zweiten endlosen, unteren Zahnriemens (28) mit nach oben zeigender verzahnter Seite in einer der Führung (14) entsprechenden, gleich ausgebildeten Führung (30) geführt. Dieses Trum wird nach unten umgelenkt. Die Führung (30) ist in Haltern (32), die ebenfalls höhenverstellbar sind, befestigt.

Die endlosen Zahnriemen (12 und 28) können entweder über ein Zahnradgetriebe und die Zahn- bzw. Umlenkscheiben gemeinsam von einem motorisch angetriebenen Schrittschaltgetriebe, oder, je nach gewünschter Transportgeschwindigkeit, gemeinsam von einem regelbaren Servomotor, oder aber separat, von je einem regelbaren Servomotor in gleicher Laufrichtung, die der gewünschten Transportrichtung entspricht, intermittierend angetrieben werden.

Mittig zwischen den Haltern (20 und 32) (Fig. 1) sind die vorderen Teile (40 und 42) eines oberen bzw. unteren Hebels oder Schlittens einer Klemmeinrichtung (44), z. B. einer Vorrichtung zur Herstellung von Drahtstiften, angeordnet. In einer Werkzeugaufnahme (46) des vorderen Teiles (40 bzw. 42) jedes Hebels oder Schlittens ist je ein gleich ausgebildetes, backenartiges Klemmwerkzeug (48) zum Festklemmen eines Drahtstiftrohlings (52) einstellbar befestigt.

In Fig. 2 ist ferner ein Stauchwerkzeug (60) einer Staucheinrichtung der vorgenannten Vorrichtung zum Anformen eines Kopfes (54) an den Drahtstiftrohling (52) angedeutet. Das Stauchwerkzeug (60) ist mittig zum Zahnriemenpaar (12, 28) vor den Klemmwerkzeugen (48) angeordnet. Der Maschinenkörper (24) ist über die gesamte Länge der Transportstrecke mit einer trapezförmigen Nut (26) versehen, damit die Stiftrohlinge (52) und die fertigen Drahtstifte (58) hindurchtransportiert werden können.

Links in Fig. 1 sind in einem gemeinsamen Lager (64) zwei Hebel (66 und 68) einer Draht- Schneideinrichtung (70) der Vorrichtung zur Herstellung von Drahtstiften schwenkbar gelagert. In einer Werkzeugaufnahme jedes Hebels (66 bzw. 68) ist je ein gleich ausgebildetes Schneidwerkzeug (72) zum Ablängen des Drahts und pyramidenförmigen Anspitzen der Drahtstiftrohlinge (52) vorgesehen.

Die beiden Führungen (14 und 30) enden in einem kurzen Abstand rechts vor den Schneidwerkzeugen (72), während das untere bzw. obere Trum der Zahnriemen (12 und 28) etwas über die Schneidwerkzeuge (72) hinaus reichen, bevor beide Trume nach oben bzw. nach unten umgelenkt werden. Die Länge der Führungen (14 und 30) auf der rechten Seite der Vorrichtung in Fig. 1 hängt von der Anzahl der nebeneinander angeordneten Arbeitsstationen für die Klemm- und Stauchoperationen und von der Art der Abführung der gefertigten Stifte ab.

Ist die Transportvorrichtung Teil der Vorrichtung zur Herstellung von Drahtstiften, welche die Fig. 1 bis 6 der Zeichnung andeutungsweise zeigen, ist der Arbeitsablauf folgender:
Ein nicht dargestellter, aber bekannter Einzug zieht den Draht vom Drahtbund durch einen Richtapparat und schiebt soviel Draht (in Fig. 1 aus der Zeichenebene heraus) durch die geöffneten Schneidwerkzeuge (72) und das untere bzw. obere Trum der Zahnriemen (12 und 28) hindurch, wie für die gewünschte Drahtstiftlänge und zur Formung des Drahtstiftkopfes benötigt wird. Nun schneiden die gegeneinanderwirkenden Schneidwerkzeuge (72) durch eine Schwenkbewegung der Schneidhebel (66 und 68) den Draht ab, wobei eine pyramidenförmige Drahtstiftspitze (56) entsteht. Während des Einschiebens in die beiden Riementrume und Abschneidens des Drahtes steht der intermittierende Antrieb des Zahnriemenpaars (12, 28), still. Danach wird der intermittierende Antrieb wieder kurz eingeschaltet und das Zahnriemenpaar (12, 28), beim Ausführungsbeispiel beispielsweise um vier Zähne, weiterbewegt und für einen erneuten Drahteinzug wieder gestoppt. Das geschieht so oft, bis ein abgelängter Stiftrohling (52) zwischen den Klemmbacken (48) der Klemmeinrichtung (44) zu liegen kommt.

Der abzulängende Draht kann nun gemäß Figur 3 oder 4 in Zahnlücken (76 und 78) der gegeneinandergerichteten Zähne (80 und 82) der Zahnriemen (12 und 28) eingeführt werden, oder gemäß Fig. 5 in eine Zahnlücke (78) des oberen Trums des Zahnriemens (28) und am Zahnkopf (86) eines Zahnes (80) des Trums des oberen Zahnriemens (12) anliegend eingeführt werden, oder aber, je nach relativer Längsanordnung der Zahnriemen (12 und 28), in einer Zahnlücke (78) des Trums des unteren Zahnriemens (28) und am Zahnriemenrücken (84) des Trums des oberen Zahnriemens (12) anliegend (Fig. 6) eingeführt werden.

Sollen Stifte mit einem anderen Drahtdurchmesser gefertigt und transportiert werden, braucht nur der Abstand der beiden parallelen Trume durch Gegeneinander- oder Auseinanderfahren der Halter (20 und 32) verändert werden. Die Führungen (14 und 30) werden dabei mitbewegt. Siehe die Teilfiguren a und b der Fig. 3 bis 6. Übersteigt die Drahtdurchmesseränderung dabei den Bereich, der gemäß Fig. 3 mit dieser Riemenanordnung bestrichen werden kann, wird die verzahnte Seite des oberen Zahnriemens (12) nach oben gewendet, so daß die Zähne (80 und 82) der beiden Riemen (12 und 28) jetzt nach der gleichen Richtung, und zwar nach oben, zeigen (Fig. 6). Dadurch können Stifte mit noch kleinerem Drahtdurchmesser sicher transportiert werden.

Ungefähr dieselben Drahtdurchmesser wie bei der Anordnung nach Fig. 6 lassen sich mit der Anordnung gem. Fig. 4 ebenfalls sicher dadurch transportieren, daß die Zähne (80) und Zahnlücken (76) des oberen Zahnriemens (12) zu den Zähnen (82) bzw. Zahnlücken (78) des unteren Zahnriemens (28) ständig um einen bestimmten Betrag in Transportrichtung versetzt, im vorliegenden Beispiel vorauseilend, intermittierend angetrieben werden. Hierbei werden die Stiftrohlinge (52) von den linken Zahnflanken der Zähne (80) des Trums des oberen Zahnriemens (12) gegen die rechten Zahnflanken der Zähne (82) des Trums des unteren Zahnriemens (28) gepreßt und so, sicher eingespannt, schrittweise transportiert.

Auf das Wenden des Zahnriemens (12) kann verzichtet werden, wenn gemäß Fig. 5 gearbeitet wird und die Zähne (80) des oberen Zahnriemens (12) soweit vorauseilend zu den Zähnen (82) des unteren Zahnriemens (28) versetzt sind, daß die Zähne (80) des oberen Zahnriemens (12) die Zahnlücken (78) des unteren Zahnriemens (28) decken.

Die Stiftrohlinge (52) werden dann von den Zahnköpfen (86) der Zähne (80) des oberen Zahnriemens (12) gegen die benachbarten Zahnflanken der Zähne (82) des unteren Zahnriemens (28) gedrückt.

Bei der Ausführung gem. Fig. 3 werden die Stiftrohlinge (52) jeweils zwischen je zwei einander benachbarte Zahnflanken der Zähne (80 und 82) der beiden Zahnriemen (12 und 28) eingeklemmt.

Bei der Ausführung gem. Fig. 6 drückt der Rücken (84) des oberen Zahnriemens (12) den Stiftrohling (52) gegen die einander benachbarten Zahnflanken der Zähne (82) des unteren Zahnriemens (28).

Bei allen vier genannten Transportarten wird die Fixierung der Stiftrohlinge (52) während ihres schrittweisen Transports durch den einstellbaren Anpreßdruck der Führungsschienen (14 und 30) unterstützt.

Durch die seitlichen Führungsflächen (16) der Führungen (14 und 30) werden die Zahnriemen (12 und 28) ferner, seitlich unverrückbar, über die Transportstrecke geführt.

Wie bereits erwähnt, gelangen die Stiftrohlinge (52) exakt geführt und festgehalten, schrittweise transportiert, zwischen die Klemmwerkzeuge (48) der Klemmeinrichtung (44), wobei ein kurzes Drahtende, das zur Formung des Drahtstiftkopfes (54) benötigt wird, in Fig. 2 nach rechts aus den Klemmwerkzeugen (48) herausragt. Danach schließen die Klemmwerkzeuge (48) und halten den Stiftrohling (52) solange fest, bis das Stauchwerkzeug (60) den Kopf (54) angestaucht hat, wobei die Klemmwerkzeuge als Amboß dienen. Nachdem die Klemmwerkzeuge (48) wieder geöffnet haben und das Stauchwerkzeug (60) seine hintere Stellung eingenommen hat, wird der fertige Stift (58) aus dem Werkzeugbereich heraus einen Schritt weiterbewegt, während ein neuer Stiftrohling zwischen die Werkzeuge (48, 60) gelangt und der Vorgang von neuem beginnt. Nach einigen Transportintervallen fallen die fertigen Stifte (58) am Ende der geraden Transportstrecke ohne zusätzlichen Ausstoßer über eine Rutsche sicher aus, oder es können die geordnet ankommenden fertigen Stifte zur Magazinierung oder sonstigen Weiterverarbeitung auch einzeln maschinell entnommen und abgeführt werden.

Zwischen der Klemm- und Staucheinrichtung und der Ausfallstelle des fertigen Stifts könnten auch, wie erwähnt, weitere Klemm- und Staucheinrichtungen nebeneinander angeordnet sein, falls die Be- oder Verarbeitung der Draht-Rohlinge in mehreren Stauchstufen durchgeführt werden muß.

Zu erwähnen ist noch, daß mit der erfindungsgemäßen Transportvorrichtung in Verbindung mit der Vorrichtung zur Herstellung von Drahtstiften bis zu 800 Stifte pro Minute hergestellt werden können, d. h. daß die Transportfrequenz 13 pro Sekunde betragen kann.

### Zweite Ausführungsform

In Fig. 7 ist ein Schlitten (112) einer Staucheinrichtung (114), die Teil einer Vorrichtung zur Herstellung von Drahtstiften (182) ist, über einen, im nicht gezeigten gegabelten Ende des Schlittens (112) sitzenden Bolzen mit einer Pleuelstange verbunden, die mittels eines Pleueldeckels auf einen Kurzhub-Kurbelzapfen einer Antriebswelle der Vorrichtung gehalten ist. Der Schlitten (112), in Fig. 7 in seiner vorderen Arbeitsstellung gezeigt, hat über seine gesamte Länge eine Schwalbenschwanzführung und ist zwischen zwei Führungsleisten (132) auf einer Grundplatte im Maschinengestell (136), gleitend geführt, gelagert. An seinem gezeigten Ende ist am Schlitten (112) ein Gewindeflansch (140) mit Innengewinde befestigt, in dem eine Stellschraube (142) eingeschraubt ist, die mittels einer Ringmutter (144) gekontert ist.

In axialer Verlängerung der Stellschraube (142) ist in einer separaten Führung (148) in Lagerbuchsen ein druckfederbelastetes Stauchwerkzeug (154) der Staucheinrichtung (114) längsbeweglich, gleitgelagert geführt, angeordnet.

Die Führung (148) mit dem schwimmend gelagerten Stauchwerkzeug (154) ist mittels zweier Stehbolzen (166) leicht abnehm- bzw. austauschbar am Maschinengestell (136) befestigt. Dank einer Rückholfeder liegt das Stauchwerkzeug (154) dauernd kraftschlüssig am Sechskantkopf der Stellschraube (142) an. Ebenfalls in Verlängerung der Achse des Stauchwerkzeugs (154) sind in unmittelbarer Nähe vor diesem und symmetrisch zu dieser Achse zwei, in je einem Hebel oder Schlitten sitzende gegeneinanderwirkende Klemmwerkzeuge (176) einer Klemmeinrichtung (178) der Vorrichtung zur Herstellung von Drahtstiften (182) angeordnet. Zwischen den Klemmwerkzeugen (176) befindet sich in Fig. 7 ein Drahtstift (182) mit angestauchtem Kopf (184) fest eingeklemmt. Der in Fig. 7 aus den Klemmwerkzeugen (176) herausragende Schaft des Drahtstifts (182) liegt, fest eingeklemmt, in den Zahnlücken zweier Zahnriemen als Transportriemen einer in Fig. 7 oben gezeigten Transportvorrichtung der Vorrichtung zur Herstellung von Drahtstiften.

Mittels der beiden Zahnriemen, von denen nur der untere (192) zu sehen ist, werden die noch keinen Kopf (184) aufweisenden Stiftrohlinge (186) intermittierend, in horizontaler und vertikaler Ebene exakt mittig vor das Stauchwerkzeug (154) der Staucheinrichtung (114) heran- und von diesem weggeführt. Die Zahnriemen (z.B. 192) bewegen sich dabei schrittweise quer zur Stauch- und Klemmrichtung der Stauch- und Klemmeinrichtung (114,178). Mittels je einer höhenverstellbaren Führungsschiene, von denen nur die untere (198) zu sehen ist, kann der Abstand der Zahnriemen voneinander, und damit die Spannung, mit der die Stiftrohlinge (186) in den Zahnlücken gehalten werden, eingestellt werden. Durch seitliche Führungsflächen der Führungsschienen (z.B. 198) werden die Zahnriemen ferner, seitlich unverrückbar, über die Transportstrecke geführt.

In Fig. 7 ist am vorderen Teil der Führung des Schlittens (112) ein Lager (202) befestigt, in dem auf Bolzen (204) ein Wipp-Hebel (206) gelagert ist. An jedem Arm dieses Hebels (206) greift an einem Bolzen (208) eine Verbindungsstange (210) an, die den Wipphebel (206) einerseits mit dem Schlitten (112) der Staucheinrichtung (114) über einen Bolzen (212) bzw. andererseits mit einem Werkzeug-Halter (214) einer Positioniereinrichtung (216) für die Stiftrohlinge (186) über Bolzen (218) koppelt. Die Verbindungsstangen (210) weisen zwei Gelenkköpfe (220,222) auf, die durch ein Spannschloß (224) miteinander verbunden sind.

Der Werkzeug-Halter (214) ist mittels zweier untereinandliegender Stangen (226) im Maschinengestell (136) längsbeweglich geführt. Am Halter (214) ist ein Positionierwerkzeug (232) mit vier Arbeitsflächen (234 bis 240) für einen 4-stufigen Positioniervorgang angeordnet, während dessen die Längslage der Stiftrohlinge (186) geändert werden kann.

Am Schlitten (112) ist, in einem Schlitz längseinstellbar, ein zusätzliches Positionierwerkzeug (246) mittels des Bolzens (212), durch den der Gelenkkopf (222) befestigt ist, festgeklemmt. Dieses Positionierwerkzeug (246) ist mit nur zwei Arbeitsflächen (248 und 250) zum axialen Verschieben der Stiftrohlinge (186) entgegen der Verschieberichtung des ersten Positionierwerkzeugs (232) versehen.

Ganz links in Fig. 7 ist das untere zweier gegeneinanderwirkender Schneidwerkzeuge (252) einer Schneideinrichtung der Vorrichtung zur Herstellung von Drahtstiften zum Ablängen vom Draht (254) und pyramidenförmigen Anspitzen der Drahtstiftrohlinge (186) angedeutet.

Die Wirkungsweise der zuvor beschriebenen Transportvorrichtung ist folgende, wenn sie Teil einer in Fig. 7 teilweise gezeigten Vorrichtung zur Herstellung von Drahtstiften ist:
Ein nicht dargestellter, aber bekannter Einzug zieht den Draht (254) vom Drahtvorrat durch einen Richtapparat und schiebt soviel Draht durch die geöffneten Schneidwerkzeuge (252) hindurch und in die Zahnlücken der beiden Zahnriemen (z.B. 192) hinein, wie für die gewünschte Drahtstiftlänge und zur Formung des Drahtstiftkopfes (184) benötigt wird. Nun schneiden die gegeneinanderwirkenden Schneidwerkzeuge (252), die in je einem Hebel oder in je einem Schlitten sitzen können, den Draht (254) ab, wobei eine pyramidenförmige Drahtstiftspitze (188) entsteht. Während des Einschiebens zwischen die beiden Zahnriemen und Abschneidens des Drahtes (254) steht der intermittierende Antrieb des Zahnriemenpaars kurzzeitig still. Danach wird der Antrieb für kurze Zeit wieder eingeschaltet und das Zahnriemenpaar dadurch einen Schritt weiterbewegt, und vor einem erneuten Drahtvorschub wieder gestoppt (dies könnte auch durch ein Schrittschaltgetriebe erfolgen). Das geschieht so oft, bis ein abgelängter Stiftrohling (186) zwischen den Klemmwerkzeugen (176) der Klemmeinrichtung (178) und mittig vor dem Stauchwerkzeug (154) der Staucheinrichtung (114) zu liegen kommt.

Um mit der Vorrichtung Stifte in einem möglichst großen Längenbereich ohne größere Umstellarbeiten herstellen zu können, wird zum Ausgleich dafür, daß die Schneidwerkzeuge (252) der Schneideinrichtung sowie die Klemm- und Staucheinrichtung (178,114) der Vorrichtung zur Herstellung von Drahtstiften (182) stationär angeordnet sind, der unterschiedliche Abstand von der Drahtstiftspitze (188) bis zum Stauchwerkzeug (154) bei der Fertigung einer anderen Stiftlänge durch Verschieben der Stiftrohlinge (186) in ihrer Längsrichtung innerhalb der Transportstrecke zwischen Schneidstation und Kopfanstauchstation ausgeglichen, und zwar folgendermaßen:
Das Positionieren der Stiftrohlinge (186) erfolgt durch die beiden Positionieriwerkzeuge (232 und 246) der Positioniereinrichtung (216), wobei das erste Werkzeug (232) seine vier Arbeitsflächen (234 bis 240) für einen schrittweisen Vorschub aufweist. Das schrittweise Positonieren erfolgt bei jedem Vorhub des Schlittens (112). Bei der Vorwärtsbewegung des Schlittens (112), also beim Erzeugen eines jeden Drahtstiftkopfes (184), wird das im Maschinengestell (136) geführte Positonierwerkzeug (232) über die Verbindungsstange (210) und den Wipp-Hebel (206) zur Transportvorrichtung hin bewegt, so daß der zu diesem Zeitpunkt vor der ersten Arbeitsfläche (234) des Positionierwerkzeugs (232) befindliche Stiftrohling (186) um einen bestimmten Betrag vorgeschoben wird. Wie bereits erwähnt, steht bei diesem Vorgang die Transportvorrichtung still. Während der Schlitten (112) zurückläuft, wird der Antrieb kurzzeitig für ein Transportintervall betätigt, so daß der zuvor von der Arbeitsfläche (234) des Werkzeugs (232) vorbewegte Stiftrohling (186) sich nun vor der zweiten Arbeitsfläche (236) befindet und bei einem erneuten Stauchvorgang um das gleiche Maß vorgeschoben wird. Das geschieht so oft, bis der Stiftrohling (186) von der vierten Arbeitsfläche (240) des Positionierwerkzeugs (232) in seine vorderste Lage verschoben wurde. In dieser Längslage wird der Stiftrohling (186) schrittweise in Richtung Stauchstation weitertransportiert, bis er vor der Arbeitsfläche (250) des zweiten Positionierwerkzeugs (246) zu liegen kommt. Ebenfalls von der Stauchbewegung des Schlittens (112) aus abgeleitet, wird der Stiftrohling (186) von der Arbeitsfläche (250) ggf. ein kurzes Stück zurückbewegt, wodurch die Längentoleranzen der Stiftrohlinge ausgeglichen werden, so daß er seine endgültige Lage eingenommen hat, und er kommt im Ausführungsbeispiel nach zwei Transportintervallen so zwischen den Klemmwerkzeugen (176) zu liegen, daß genau ein so großes Drahtende aus den Klemmbacken (176) herausragt, wie zur Formung des Drahtstiftkopfes (184) benötigt wird. Bei längeren Stiftrohlingen (186) erfolgt deren Zurückbewegung durch das zweite Positionierwerkzeug (246) in zwei Schritten, und zwar derart, daß die Stiftrohlinge zuerst von der Arbeitsfläche (248) und daran anschließend von der Arbeitsfläche (250) in die endgültige Lage zurückbewegt werden.

Es ist offensichtlich, daß auf die Positoniereinrichtung (216) gänzlich verzichtet werden kann, wenn nur Stifte einer Längenordnung gefertigt werden sollen, oder aber, wenn keine so hohe Stiftqualität verlangt wird. Die Schneideinrichtung wird dann so angeordnet, daß die Stiftrohlinge (186) so in der Transportvorrichtung zu liegen kommen, daß gerade ein solches Drahtende aus den Klemmwerkzeugen (176) herausragt, wie für die Kopferzeugung beim Stauchvorgang benötigt wird.

Schließen die Klemmbacken (176) dann halten sie den Stiftrohling (186) für den nun folgenden Stauchvorgang zum Erzeugen des Stiftkopfes (184) fest. Hierzu wird die Antriebswelle in Bewegung gesetzt, die dem Schlitten (112) eine hin- und hergehende Bewegung verleiht.

Diese hin- und hergehende Bewegung macht das, durch die Rückholfeder nicht formschlüssig mit dem Sechskant der Stellschraube (142) verbundene Stauchwerkzeug (154) mit, und erzeugt bei jeder Vorwärtsbewegung einen Kopf (184) an dem Stiftrohling (186), wobei die Klemmwerkzeuge (176) als Amboß dienen. Bei jeder Rückwärtsbewegung des Schlittens (112) entspannt sich die Druckfeder und sie drückt das Stauchwerkzeug (154) zurück, so daß dieses in dauernder kraftschlüssiger Anlage an der Stellschraube (142) verbleibt. Die Höhe des Stauchdruckes (und damit auch die Form des Drahtstiftkopfes) kann mittels Stellschraube (142) durch mehr oder weniger weites Eindrehen derselben in den Gewindeflansch (140) im Schlitten (112) eingestellt werden.

Bei jedem Transportschritt wird ein fertiger Drahtstift (182) aus dem Werkzeugbereich heraus weiterbewegt, während ein neuer Stiftrohling (186) zwischen die Werkzeuge (154 und 176) gelangt,worauf der Vorgang von neuem beginnt. Nach einigen Transportintervallen fallen die fertigen Stifte (182) am Ende der Transportstrecke ohne zusätzlichen Ausstoßer über eine Rutsche sicher aus, oder es können die geordnet ankommenden fertigen Stifte zur Magazinierung oder sonstigen Weiterverarbeitung auch einzeln automatisch entnommen und abgeführt werden.

## Patentansprüche

1. Transportvorrichtung zum Überführen länglicher Werkstücke (52; 186) wie Drahtstücke quer zu ihrer Längsachse von einer Bearbeitungsstation aufeinanderfolgend in mindestens eine andere Bearbeitungsstation; mit einem gelenkten Transportband (12 oder 28; 192), an dem die Werkstücke (52; 186) über ihre Mantelfläche klemmbar sind, **gekennzeichnet** durch zwei mit- und nebeneinander laufende Trume zweier Transportbänder (12 und 28; 192), welche zwischen den Stationen geführt sind unter beiderseitiger unverrückbarer Anlage beider Trume an den transportierten Werkstücken (52; 186), wobei wenigstens eines der beiden Transportbänder ein Zahnriemen (12 oder 28; 192) ist, zwischen dessen Zahnlücken (76 bzw. 78) und dem Rücken (84) des anderen Transportbandes (Zahnriemen 12) die Werkstücke (52; 186) einzeln aufnehmbar sind; und dadurch, daß bei zwei, gegebenenfalls gleich profilierten, Zahnriemen (12 und 28) deren gemeinsam geführte Trume mit gleich gerichteten Zähnen (80 bzw. 82) angeordnet sind (Figur 6).

2. Transportvorrichtung zum überführen länglicher Werkstücke (52; 186) wie Drahtstücke quer zu ihrer Längsachse von einer Bearbeitungsstation aufeinanderfolgend in mindestens eine andere Bearbeitungsstation; mit einem gelenkten Transportband (12 oder 28; 192), an dem die Werkstücke (52; 186) über ihre Mantelfläche klemmbar sind, **gekennzeichnet** durch zwei mit- und nebeneinander laufende Trume zweier gegebenenfalls gleich profilierter Zahnriemen (12 und 28) als Transportbänder, welche zwischen den Stationen geführt sind unter beiderseitiger unverrückbarer Anlage beider Trume an den transportierten Werkstücken (52; 186), wobei die Werkstücke (52; 186) zwischen den Zahnlücken (76 oder 78) des einen Zahnriemens (12 bzw. 28) und den Zahnlücken (78 oder 76) oder den Zahnköpfen (86) des anderen Zahnriemens (28 bzw. 12) einzeln aufnehmbar sind; und dadurch, daß die gemeinsam geführten Trume mit gegeneinander gerichteten, gegebenenfalls (Figuren 4 und 5) in Transportrichtung gegeneinander versetzten, Zähnen (80 bzw. 82) gleicher Periodizität angeordnet sind.

3. Transportvorrichtung nach Anspruch 1 oder 2, dadurch gekennzeichnet, daß jedes Transportband (12 oder 28; 192) zwischen zwei einander benachbarten Stationen in eine dreiseitige Führung (14 bzw. 30; 198) der die Werkstücke (52; 186) transportierenden Trume eingreift.

4. Transportvorrichtung nach Anspruch 3, dadurch gekennzeichnet, daß die schienenförmigen Führungen (14 und 30) mindestens in einer der zwei senkrecht auf der Transportrichtung stehenden Querrichtungen, jedenfalls senkrecht zur Längsrichtung der Werkstücke (58), verstellbar angeordnet sind.

5. Transportvorrichtung nach einem der Ansprüche 1 bis 4, gekennzeichnet durch eine zusätzliche Positioniereinrichtung (216) zum Anordnen der Werkstücke (186) längs ihrer Achse, mit mindestens einem Positionierwerkzeug (232 oder 246) zum Verschieben wenigstens eines Werkstückes in seiner Längsrichtung um eine vorbestimmte Strecke, wobei das in sich starre Positionierwerkzeug (232 oder 246) zumindest eine parallel zur Längsrichtung der zu verschiebenden Werkstücke (186) bewegbare Arbeitsfläche (234 oder 236 oder 238 oder 240 bzw. 248 oder 250) aufweist, die während ihres Arbeitshubes ein auf dessen Strecke liegendes Werkstückende beaufschlagt und mitnimmt.

6. Transportvorrichtung nach Anspruch 5, dadurch gekennzeichnet, daß das Positionierwerkzeug (232 oder 246) wenigstens eine Stufe aufweist, welche zwei nebeneinanderliegende Arbeitsflächen (234 und 236, oder 236 und 238, oder 238 und 240 bzw. 248 und 250) miteinander verbindet.

7. Verwendung der Transportvorrichtung nach einem der Ansprüche 1 bis 6 in einer drahtverarbeitenden Maschine zur Herstellung von bearbeiteten Drahtstiften, insbesondere Kopfnägeln.

## Claims

1. Transport device, for the transfer of elongate workpieces, (52; 186) such as pieces of wire transversely to their longitudinal axis from one treatment station successively into at least one other treatment station, with a guided transport belt (12 or 28; 192), to which the workpieces (52; 186) are clampable by their envelope surface, characterised by two runs, which are running together or one beside the other, of two transport belts (12 and 28; 192), which are guided between the stations whilst both runs bear immovably at both sides against the transported workpieces (52; 186), wherein at least one of both the transport belts is a toothed belt (12 and 28; 192), between the tooth gaps (76 or 78) of which and the back (84) of the other transport belt (toothed belt 12) the workpieces (52; 186) are receivable individually, and thereby, that in the case of two toothed belts (12 and 28), which are in a given case of like profile, their jointly guided runs are arranged with equally directed teeth (80 or 82) (Figure 6).

2. Transport device, for the transfer of elongate workpieces, (52; 186) such as pieces of wire transversely to their longitudinal axis from one treatment station successively into at least one other treatment station, with a guided transport belt (12 or 28; 192), to which the workpieces (52; 186) are clampable by their envelope surface, characterised by two runs, which are running together or one beside the other, of two toothed belts (12 and 28), which are in a given case of like profile, as transport belts, which are guided between the stations whilst both runs bear immovably at both sides against the transported workpieces (52; 186), wherein the workpieces (52; 186) are receivable individually between the tooth gaps (76 or 78) of the one transport belt (12 or 28) and the tooth gaps (78 or 76) or the tooth heads (86) of the other toothed belt (28 or 12), and thereby, that the jointly guided runs are arranged with teeth (80 or 82) of like pitch, which are directed one against the other and, in a given case (Figures 4 and 5), are displaced one relative to the other in transport direction.

3. Transport device according to claim 1 or 2, characterised thereby, that each transport belt (12 or 28; 192) between two neighbouring stations engages into a three-sided guide (14 or 30; 198) of the runs transporting the workpieces (52; 186).

4. Transport device according to claim 3, characterised thereby, that the rail-shaped guides (14 and 30) are arranged to be resettable in at least one of the two transverse directions standing perpendicularly to the transport direction and in any case perpendicularly to the longitudinal direction of the workpieces (58).

5. Transport device according to one of the claims 1 to 4, characterised by that an additional positioning equipment (216) for arranging the workpieces along their axis, with at least one positioning tool (232 or 246) for displacing at least one workpiece through a predetermined distance in its longitudinal direction, wherein the in itself rigid positioning tool (232 or 246) has at least one operative surface (234 or 236 or 238 or 240 and 248 or 250), which is movable parallelly to the longitudinal direction of the workpieces (186) to be displaced and which during its working stroke acts on and entrains a workpiece end lying on the path thereof.

6. Transport device according to claim 5, characterised thereby, that the positioning tool (232 or 246) has at least one step which connects together two operative surfaces (234 and 236 or 236 and 238 or 238 and 240 or 248 and 250), which lie each beside the other.

7. Use of the transport device according to one of the claims 1 to 5 in a wire-processing machine for the production of treated wire pins, in particular headed nails.

## Revendications

1. Dispositif de transfert pour le transport de pièces allongées (52; 186), telles que pièces en fils métalliques, à la transversale de leur axe longitudinal, d'un poste d'usinage, successivement, dans un autre poste d'usinage au moins, avec une bande transporteuse guidée (12 ou 28; 192), sur laquelle les pièces (52; 186) peuvent être coincées par leur surface d'enveloppe, caractérisé par deux brins, défilant conjointement et côte à côte, de deux bandes transporteuses (12 et 28; 192), qui sont guidées entre les postes avec un contact bilatéral immuable des deux brins sur les pièces transportées (52; 186), l'une des deux bandes transporteuses, au moins, étant une courroie dentée (12 ou 28; 192), entre les creux de dents (76 et/ou 78) de laquelle et la partie dorsale (84) de l'autre bande transporteuse (courroie dentée 12) les pièces (52; 186) peuvent être logées individuellement, et en ce que, dans le cas de deux courroies dentées (12 et 28), éventuellement dotées d'un même profil, les brins de ces dernières, guidés conjointement, sont disposés avec des dents (80 et/ou 82) dirigées dans la même direction (figure 6).

2. Dispositif de transfert pour le transport de pièces allongées (52; 186), telles que pièces en fils métalliques, à la transversale de leur axe longitudinal, d'un poste d'usinage, successivement, dans un autre poste d'usinage, au moins, avec une bande transporteuse guidée (12 ou 28; 192), sur laquelle les pièces (52; 186) peuvent être coincées par leur surface d'enveloppe, caractérisé par deux brins, défilant conjointement et côte à côte, de deux courroies dentées (12 et 28), éventuellement dotées d'un même profil, comme bandes transporteuses, qui sont guidées entre les postes avec un contact bilatéral immuable des deux brins sur les pièces transportées (52; 186), les pièces (52; 186) pouvant être logées individuellement entre les creux de dents (76 ou 78) de l'une des courroies dentées (12 et/ou 28) et les creux de dents (78 ou 76) ou les sommets de dents (86) de l'autre courroie dentée (28 et/ou 12), et en ce que les brins, guidés conjointement, sont disposés avec des dents (80 et/ou 82) de même périodicité, dirigées les unes vers les autres, et en éventuel déport mutuel (figures 4 et 5) dans le sens de transport.

3. Dispositif de transfert suivant l'une des revendications 1 et 2, caractérisé en ce que chaque bande transporteuse (12 ou 28; 192) s'engage, entre deux postes adjacents, dans une glissière trilatérale (14 et/ou 30; 198) des brins transportant les pièces (52; 186).

4. Dispositif de transfert suivant la revendication 3, caractérisé en ce que les glissières en forme de rails (14 et 30) sont disposées avec une possibilité de déplacement dans l'un au moins des deux sens transversaux, perpendiculaires au sens de transport, à la perpendiculaire du sens longitudinal des pièces (58) en tout cas.

5. Dispositif de transfert suivant l'une quelconque des revendications 1 à 4, caractérisé par un dispositif de positionnement supplémentaire (216) pour disposer les pièces (186) le long de leur axe, avec un outil de positionnement (232 ou 246), au moins, pour le déplacement d'une pièce au moins dans son sens longitudinal sur une trajectoire donnée, l'outil de positionnement (232 ou 246), rigide en soi, présentant au moins une surface de travail (234 ou 236 ou 238 ou 240 et/ou 248 ou 250), mobile à la parallèle du sens longitudinal des pièces (186) à déplacer, et qui sollicite et entraîne, pendant sa course, une extrémité de la pièce située sur sa trajectoire.

6. Dispositif de transfert suivant la revendication 5, caractérisé en ce que l'outil de positionnement (232 ou 246) présente un décrochement au moins, qui relie entre elles deux surfaces de travail juxtaposées (234 et 236, ou 236 et 238, ou 238 et 240 et/ou 248 et 250).

7. Application du dispositif de transfert suivant l'une quelconque des revendications 1 à 6 dans une machine de travail de fils métalliques pour la fabrication de pointes usinées, de clous notamment.
